# EUROPÄISCHE PATENTSCHRIFT

(11) **EP 3 772 376 B1**
(45) Veröffentlichungstag und Bekanntmachung des Hinweises auf die Patenterteilung: **29.12.2021**
(21) Anmeldenummer: 20401046.6
(22) Anmeldetag: 06.08.2020
(51) Int. Cl.: B02C 13/284, B02C 23/16

(54) **SHREDDERANLAGE MIT EINEM AUSTAUSCHBAREN BODENROST**
SHREDDING APPARATUS WITH AN EXCHANGEABLE FLOOR GRATE
DISPOSITIF DE BROYAGE AVEC UNE GRILLE DE FOND REMPLAÇABLE

(30) Priorität: 08.08.2019 DE 102019121483
(43) Veröffentlichungstag der Anmeldung: 10.02.2021
(73) Patentinhaber: Comes Maschinen- und Apparatebau GmbH, 54293 Trier-Ehrang (DE)
(72) Erfinder: Prinz, Matthias, 54293 Trier-Ehrang (DE)
(74) Vertreter: Stamer, Jan

(56) Entgegenhaltungen:
- DE-A1- 2 605 050
- DE-A1- 3 519 516
- US-A- 3 465 973

## Beschreibung

Die Erfindung betrifft einen Bodenrost-Austausch in Shredderanlagen.

Als Shredderanlagen werden Vorrichtungen zum Zerkleinern von Fertigteilen bezeichnet. Die Zerkleinerung der Fertigteile dient der Vorbereitung zum Trennen von Materialien, aus denen die Fertigteile bestehen. Die Zerkleinerung und Materialtrennung von Fertigteilen bekommt beim Recyceln von Materialien immer größere Bedeutung, insbesondere auch bei Großgeräten, wie z.B. Automobilen.

Die Shredderanlagen sind zum Beispiel aus DE 35 19 516 A1 und US 3 465 973 A bekannt und bestehen im Wesentlichen aus einem Grundgestell und einem zylinderförmigen Hammerwerk. Bei Horizontal-Shredderanlagen ist der Zylinder des Hammerwerkes um eine horizontal gelagerte Achse drehbar. Diese Achse ist in Seitenwänden des Grundgestelles so gelagert, dass das Hammerwerk hydraulisch angehoben und gekippt werden kann.

Unterhalb des Hammerwerkes ist radial beabstandet zu diesem ein Bodenrost in dem Grundgestell angeordnet, über das das vom Hammerwerk zerkleinerte Material geschoben wird. Der Bodenrost ist als Sieb mit unterschiedlich großen Sieböffnungen ausgestattet und in seiner Durchbiegung an die Zylinderform des Hammerwerkes angepasst. An die Lagerung, Befestigung und Ausgestaltung des Bodenrostes werden sehr hohe Anforderungen gestellt, um einerseits zu verhindern, dass der Bodenrost durch das zerkleinerte Material bei der Drehung des Hammerwerkes verschoben wird und andererseits, dass die Gestalt des Bodenrostes verändert wird.

Der Bodenrost wird dazu einerseits durch seitlich übergreifende Klemmplatten in radialer Richtung festgehalten, die in der Seitenwand des Grundgestelles befestigt sind, und andererseits durch Abschlusselemente in Umlaufrichtung des Hammerwerkes auf der Materialeinlauf- und Materialauslaufseite fixiert.

Aufgrund der mechanischen Belastung des Bodenrostes und zur Anpassung an unterschiedliche Siebgrößen ist es erforderlich, den Bodenrost mehrfach, teilweise 2-3mal in der Woche, auszutauschen. Zum Herausnehmen des Bodenrostes aus dem Grundgestell nach Abklappen des Hammerwerkes müssen auf jeden Fall die Klemmplatten gelöst und entfernt werden. Unter Umständen muss zusätzlich mindestens eines der Abschlusselemente entfernt werden und dazu weitere Klemmplatten gelöst und entfernt werden.

Das Lösen und Entfernen der Klemmplatten und eines Abschlusselementes sind mühsam und zeitaufwändig (ca. 2 Tage), wobei zu beachten ist, dass die Fixierteile und der Bodenrost wegen der erforderlichen Stabilität sehr schwer sind und die Befestigung der zu lösenden Elemente nur mit Spezialschrauben und -Werkzeugen ausreichend zu realisieren sind. Wegen des Zeitaufwandes entstehen sehr lange Stillstandszeiten für die Shredderanlage, was aus wirtschaftlichen Gründen sehr nachteilig ist. Die manuelle Demontage muss von den Montagepersonen in einer sehr beengten Umgebung und in der Regel im Liegen oder Knien durchgeführt werden.

Der Erfindung lag daher die Aufgabe zugrunde, den Austausch des Bodenrostes bezüglich des Zeitaufwandes zu beschleunigen und bezüglich der körperlichen Belastung der Montagepersonen zu verringern.

Diese Aufgabe wird erfindungsgemäß durch die kennzeichnenden Merkmale des Anspruchs 1 gelöst. Vorteilhafte Weiterbildungen ergeben sich aus den Merkmalen der Unteransprüche.

Der wesentliche Grundgedanke der Erfindung besteht darin, den notwendigen Freiraum zum Austausch des Bodenrostes durch seitliches, hydraulisch bewirktes Herausziehen der Klemmplatten aus dem Grundgestell zu bewerkstelligen. Die Klemmplatten selbst brauchen dabei nicht gelöst zu werden, so dass der Austausch des Bodenrostes ohne zusätzliche Werkzeuge erfolgen kann. Der Zeitaufwand für den Bodenrost-Austausch verringert sich im Allgemeinen auf 4 bis 5 Stunden.

Das evtl. notwendige Anheben eines Abschlusselementes kann dabei ebenfalls hydraulisch erfolgen. Zweckmäßigerweise wird das für das Material auswurfseitige Abschlusselement dazu vorgesehen.

Überraschenderweise hat sich dabei herausgestellt, dass sich selbst bei hoher mechanischer Beanspruchung des Bodenrostes die Klemmplatten und ein Abschlusselement durch hydraulische Kräfte vom Bodenrost lösen lassen, wobei insbesondere bezüglich der Klemmplatten auf eine exakt geführte Zugrichtung zu achten ist. Betriebsbedingte Verformungen des Bodenrostes erfolgen überraschenderweise nur minimal im Bereich der Klemmflächen der Klemmplatten.

Ein Ausführungsbeispiel der Erfindung ist in der Zeichnung schematisch dargestellt. Dabei zeigen
- Fig.1: eine perspektivische Aufsicht auf das Innere des Grundgestells,
- Fig.2: eine Ansicht auf eine Seitenwand des Grundgestells,
- Fig.3: eine perspektivische Aufsicht auf das Grundgestell mit angehobenem Abschlusselement,
- Fig.4: eine perspektivische Aufsicht auf das Grundgestell mit ausgezogenen Klemmplatten,
- Fig.5: einen Schnitt durch den Auszugs-Hydraulikzylinder mit eingeschobenen Klemmplatten und
- Fig.6: einen Schnitt durch den Auszugs-Hydraulikzylinder mit ausgezogenen Klemmplatten.

Die in Figur 1 dargestellte Aufsicht auf das Grundgestell 1 zeigt im oberen Teil der Figur Lagerstützen für ein abgehobenes Hammerwerk. In den Seitenwänden 2, 3 sind Lagermulden 4, 5 für die Achse des hier nicht dargestellten zylinderförmigen Hammerwerkes eingefügt.

Im Innenraum des Grundgestells 1 sind ein Bodenrost 6 und Abschlusselemente 7, 8 zu sehen. Der Bodenrost 6 wird durch am Rand übergreifende Klemmplatten 9 in radialer Richtung gehalten. Ebenso werden die Abschlusselemente 7, 8 durch an den Seitenwänden 2, 3 verschraubte Platten 10 gehalten. Standardmäßig sind auch die Klemmplatten 9 vom Innenraum her an die Seitenwände 2, 3 geschraubt.

Aus der in Figur 2 dargestellten Ansicht der Seitenwand 2 ist ersichtlich, dass in die Seitenwand 2 eine kreissegmentförmige Tragplatte 11 eingefügt ist. Die Tragplatte 11 weist im oben liegenden Kreisbogen Bohrlöcher 12 auf, durch die hindurch die Klemmplatten 9 vom Innenraum her an der Tragplatte11 befestigt sind.

Auf die Tragplatte 11 sind zwei symmetrisch zueinander angeordnete Hydraulikzylinder 13 gerichtet. Die Hydraulikzylinder 13 sind zwischen senkrecht stehenden Stützplatten 14 am Grundgestell 1 passgenau fest eingefügt. Eine gleiche Anordnung ist in der gegenüberliegenden Seitenwand 3 vorhanden.

In der in Figur 3 dargestellten Aufsicht ist ein angehobenes Abschlusselement 7 zu sehen. Zum Anheben und späteren Absenken des Abschlusselementes 7 dient eine hydraulische Vorrichtung 15, die sich am Grundgestell 1 abstützt. Die Platten 10 dienen dabei als Führungselemente für die Verschiebung des Abschlusselementes 7. Durch das Anheben des Abschlusselementes 7 wird eine Kopfseite des Bodenrostes 6 freigelegt. Durch die immer noch übergreifenden Klemmplatten 9 wird eine Herausnahme des Bodenrostes 6 aber weiterhin verhindert. Erst nach dem seitlichen Herausziehen der an den Tragplatten 11 befestigten Klemmplatten 9 werden auch die beiden gegenüberliegenden Seitenflächen des Bodenrostes 6 freigelegt und der Bodenrost 6 kann durch leichtes Kippen aus dem Innenraum herausgenommen werden.

Der Bodenrost 6 kann auch mehrteilig mit zur Achse des nicht dargestellten Hammerwerkes parallelen Stoßstellen ausgeführt sein. Durch geeignete Ausgestaltung der Stoßstellen können dabei auch die Teile des Bodenrostes 6 ohne Anheben des Abschlusselementes 7 herausgenommen werden.

In der Aufsicht nach Figur 4 ist der vom Bodenrost 6 befreite Innenraum des Grundgestells 1 mit seitlich hydraulisch herausgezogenen Tragplatten 11 dargestellt. Der Bodenrost 6 ruht auf einem im Grundgestell 1 fest eingebauten Rahmen 16.

Die Figuren 5 und 6 zeigen im Schnitt Details des Hydraulikzylinders 13 im eingeschobenen und herausgezogenen Zustand. Der Hydraulikzylinder 13 enthält einen hydraulisch verschiebbaren Stempel 17, an dem die Tragplatte 11 befestigt ist. Dem Stempel 17 sind Führungselemente 18 zugeordnet, die zwischen den Stützplatten 14 befestigt sind. Die Achse 19 des Stempels 17 fluchtet mit einer Querachse 20 des Bodenrostes 6.

Der Bodenrost 6 ruht auf dem Rahmen 16. Nach oben hin wird er von den Klemmplatten 9 gehalten, die bei entsprechender Verschiebung des Stempels 17 vom Bodenrost 6 heruntergezogen werden.

### Bezugszeichenliste

- 1: Grundgestell
- 2, 3: Seitenwand
- 4, 5: Lagermulde
- 6: Bodenrost
- 7,8: Abschlusselement
- 9: Klemmplatte
- 10: Platte
- 11: kreissegmentförmige Tragplatte
- 12: Bohrloch
- 13: Hydraulikzylinder
- 14: Stützplatte
- 15: hydraulische Vorrichtung
- 16: Rahmen
- 17: Stempel Hydraulikzylinder
- 18: Führungselement Stempel
- 19: Achse Stempel
- 20: Querachse Bodenrost

## Patentansprüche

1. Horizontal-Shredderanlage mit einem feststehenden Grundgestell (1) und Seitenwänden (2, 3) zur Aufnahme der Achse eines zylinderförmigen Hammerwerkes und einem Bodenrost (6) mit Abschlusselementen (7, 8), **dadurch gekennzeichnet, dass**
a) in die senkrecht zur Achse des Hammerwerkes angeordneten Seitenwände (2, 3) des Grundgestells (1) parallel zur Achse von außen auf die Seitenfläche des Bodenrostes (6) gerichtete Hydraulikzylinder (13) angeordnet sind, an deren Stempel (17) kopfseitig
b) parallel zur Seitenfläche des Bodenrostes (6) Tragplatten (11) befestigt sind, an denen
c) den Bodenrost (6) übergreifende Klemmplatten (9) befestigt sind, wobei
d) in die Seitenwände (2, 3) des Grundgestells (1) Öffnungen eingefügt sind, die der Form der Tragplattenflächen entsprechen.

2. Horizontal-Shredderanlage nach Anspruch 1, **dadurch gekennzeichnet, dass** die Tragplatten (11) an die Form der Durchbiegung des Bodenrostes (6) angepasst sind.

3. Horizontal-Shredderanlage nach Anspruch 1 oder 2, **dadurch gekennzeichnet, dass** Führungselemente (18) für die Stempel (17) der Hydraulikzylinder (13) in dem Grundgestell (1) angeordnet sind.

4. Horizontal-Shredderanlage nach einem der Ansprüche 1 bis 3, **dadurch gekennzeichnet, dass** das in Drehrichtung des Hammerwerkes hinter dem Bodenrost (6) angeordnete Abschlusselement (7) hydraulisch anhebbar/absenkbar ist.

5. Horizontal-Shredderanlage nach einem der vorhergehenden Ansprüche, **dadurch gekennzeichnet, dass** die Klemmplatten (9) entlang einer Randfläche der Tragplatten (11) angeordnet sind.

6. Horizontal-Shredderanlage nach einem der vorhergehenden Ansprüche, **dadurch gekennzeichnet, dass** die Achsen der Hydraulikzylinder (13) senkrecht auf die Seitenflächen des Bodenrostes (6) gerichtet sind, wobei die Führungselemente (18) für die Stempel in dem Grundgestell (1) befestigt sind.

7. Horizontal-Shredderanlage nach Anspruch 6, **dadurch gekennzeichnet, dass** jeder Tragplatte (11) zwei Hydraulikzylinder (13) zugeordnet sind.

8. Horizontal-Shredderanlage nach Anspruch 4, **dadurch gekennzeichnet, dass** zwei sich im Grundgestell (1) abstützende Hydraulikvorrichtungen (15) zur Bewegung des Abschlusselementes (7) vorgesehen sind.

## Claims

1. Horizontal shredding plant having a stationary base frame (1) and side walls (2, 3) for receiving the shafts of a cylindrical hammer mill and having a bottom grate (6) with terminating elements (7, 8), **characterized in that**
a) hydraulic cylinders (13) directed from the outside onto the lateral surface of the bottom grate (6) are arranged in the side walls (2, 3), arranged perpendicular to the shaft of the hammer mill, of the base frame (1) parallel to the shaft, to the head side of the plungers (17) of which hydraulic cylinders
b) support plates (11) are fastened parallel to the lateral surface of the bottom grate (6), to which support plates
c) clamping plates (9) engaging over the bottom grate (6) are fastened, wherein
d) openings are made in the side walls (2, 3) of the base frame (1) corresponding to the shape of the surfaces of the support plates.

2. Horizontal shredding plant according to Claim 1, **characterized in that** the support plates (11) are matched to the shape of the bend of the bottom grate (6).

3. Horizontal shredding plant according to Claim 1 or 2, **characterized in that** guide elements (18) for the plungers (17) of the hydraulic cylinders (13) are arranged in the base frame (1).

4. Horizontal shredding plant according to one of Claims 1 to 3, **characterized in that** the terminating element (7) arranged downstream of the bottom grate (6) in the direction of rotation of the hammer mill can be lifted/lowered hydraulically.

5. Horizontal shredding plant according to one of the preceding claims, **characterized in that** the clamping plates (9) are arranged along a peripheral surface of the support plates (11).

6. Horizontal shredding plant according to one of the preceding claims, **characterized in that** the shafts of the hydraulic cylinders (13) are directed perpendicularly onto the lateral surfaces of the bottom grate (6), wherein the guide elements (18) for the plungers are fastened in the base frame (1).

7. Horizontal shredding plant according to Claim 6, **characterized in that** two hydraulic cylinders (13) are assigned to each support plate (11).

8. Horizontal shredding plant according to Claim 4, **characterized in that** two hydraulic devices (15) for moving the terminating element (7) which are supported in the base frame (1) are provided.

## Revendications

1. Installation de broyage horizontale munie d'un châssis de base fixe (1) et de parois latérales (2, 3) pour la réception d'un axe d'une unité à marteau de forme cylindrique, et d'une grille de fond (6) munie d'éléments d'extrémité (7, 8), **caractérisée en ce que**
a) des cylindres hydrauliques (13), dirigés parallèlement à l'axe depuis l'extérieur vers la surface latérale de la grille de fond (6), sont agencés dans les parois latérales (2, 3) du châssis de base (1) agencées perpendiculairement à l'axe de l'unité à marteau, sur les pistons (17) desquels, côté tête,
b) des plaques support (11) sont fixées parallèlement à la surface latérale de la grille de fond (6), auxquelles
c) des plaques de serrage (9) venant en prise sur la grille de fond (6) sont fixées,
d) des ouvertures étant incorporées dans les parois latérales (2, 3) du châssis de base (1), qui correspondent à la forme des surfaces des plaques support.

2. Installation de broyage horizontale selon la revendication 1, **caractérisée en ce que** les plaques support (11) sont adaptées à la forme du fléchissement de la grille de fond (6).

3. Installation de broyage horizontale selon la revendication 1 ou 2, **caractérisée en ce que** des éléments de guidage (18) pour les pistons (17) des cylindres hydrauliques (13) sont agencés dans le châssis de base (1).

4. Installation de broyage horizontale selon l'une quelconque des revendications 1 à 3, **caractérisée en ce que** l'élément d'extrémité (7) agencé derrière la grille de fond (6) dans la direction de rotation de l'unité à marteau est soulevable/abaissable hydrauliquement.

5. Installation de broyage horizontale selon l'une quelconque des revendications précédentes, **caractérisée en ce que** les plaques de serrage (9) sont agencées le long d'une surface de bord des plaques support (11).

6. Installation de broyage horizontale selon l'une quelconque des revendications précédentes, **caractérisée en ce que** les axes des cylindres hydrauliques (13) sont dirigés perpendiculairement vers les surfaces latérales de la grille de fond (6), les éléments de guidage (18) pour les pistons étant fixés dans le châssis de base (1).

7. Installation de broyage horizontale selon la revendication 6, **caractérisée en ce que** deux cylindres hydrauliques (13) sont associés à chaque plaque support (11).

8. Installation de broyage horizontale selon la revendication 4, **caractérisée en ce que** deux dispositifs hydrauliques (15) s'appuyant dans le châssis de base (1) sont prévus pour le déplacement de l'élément d'extrémité (7).
